# EUROPÄISCHE PATENTSCHRIFT

(11) **EP 2 794 136 B1**
(45) Veröffentlichungstag und Bekanntmachung des Hinweises auf die Patenterteilung: **16.09.2015**
(21) Anmeldenummer: 12798664.4
(22) Anmeldetag: 29.11.2012
(51) Int. Cl.: B21B 27/10

(54) **VERFAHREN UND VORRICHTUNG ZUM KÜHLEN VON WALZEN**
METHOD AND DEVICE FOR COOLING ROLLS
PROCÉDÉ ET DISPOSITIF DE REFROIDISSEMENT DE CYLINDRES

(30) Priorität: 23.12.2011 DE 102011089804; 16.02.2012 DE 102012202340
(43) Veröffentlichungstag der Anmeldung: 29.10.2014
(73) Patentinhaber: SMS group GmbH, 40237 Düsseldorf (DE)
(72) Erfinder: KIPPING, Matthias, 57562 Herdorf (DE); SEIDEL, Ralf, 35690 Dillenburg (DE); ALKEN, Johannes, 57076 Siegen (DE)
(74) Vertreter: Klüppel, Walter
(86) Internationale Anmeldenummer: PCT/EP2012/073900
(87) Internationale Veröffentlichungsnummer: WO 2013/092152

(56) Entgegenhaltungen:
- JP-A- 54 082 348
- JP-A- 62 045 409
- JP-A- 62 068 612

## Beschreibung

### Gebiet der Erfindung

Die vorliegende Erfindung betrifft die Kühlung von Walzen, insbesondere von Arbeitswalzen in einem Walzwerk mit einer Kühlflüssigkeit.

### Stand der Technik

Im Stand der Technik werden Strömungskühlungen beschrieben, bei denen Wasser bzw. ein Kühlmittel zwischen einer Kühlschale und einer Walze vorbeigeführt wird. Häufig wird bei der Verwendung solcher Systeme eine Einstellbarkeit des Spalts zwischen der Arbeitswalze und der Kühlschale ermöglicht. Insbesondere haben Arbeitswalzen in der Regel einen Abschliffbereich, sodass die Kühlschalen an die Krümmung der Arbeitswalzen anpassbar sein sollen, um eine genügende Kühlwirkung zu erreichen. Außerdem können die Arbeitswalzen unterschiedliche Positionen im Walzgerüst einnehmen. Diese Positionen sind zum Beispiel von der Dicke des einlaufenden Walzgutes und der vorgesehenen Stichabnahme abhängig.

In einem Walzwerk wird in Abhängigkeit von der Temperatur des Walzgutes und der geleisteten Umformarbeit eine variierende Menge von Wärmeenergie in die Walzen eingebracht. Um eine ausreichende Kühlwirkung zu erreichen, muss der Spalt zwischen Kühlschale und Walze geregelt werden. Es ist wünschenswert, dass Kühlmedium mit einer hohen Geschwindigkeit an der Walzenoberfläche vorbeiströmt, um die Walze effektiv zu kühlen. Um ein Kühlmedium durch den Spalt zu pressen, ist ein entsprechender Druck nötig. Aus dem allgemeinen Stand der Technik ist bekannt, dass man mit Abstandssensoren die Höhe eines Spalts messen kann.

Nachteilig an einer solchen Abstandsmessung ist allerdings häufig, dass Abstandsmessungen in der Strömung zwischen der Kühlschale und der Walzenoberfläche schwierig bzw. ungenau sind. Werden die Abstände hingegen zum Beispiel indirekt über eine Messung des Verfahrwegs eines Kolbens zur Anstellung der Kühlschale an die Walzenoberfläche bestimmt, können ebenfalls Messungenauigkeiten und somit Anstellungsfehler auftreten. Insbesondere ist in diesem Fall nicht die aktuelle Walzenposition bekannt, sodass die Regelung bei kurzfristig auftretenden Sprüngen der Walze nicht hinreichend reagieren kann.

Fehler bei der Anstellung der Kühlschale an die Walze können zu Schäden durch eine Kollision der Walze mit der Kühlschale oder zur Überhitzung der Walze führen. Durch eine Überhitzung der Walze kann die Walze Schaden nehmen oder ebenso die Qualität des gewalzten Bandes gemindert werden.

Weiterhin weisen viele bekannte Positionsgeber den Nachteil auf, dass diese nicht unter Walzwerksbedingungen hinreichend zuverlässig funktionieren. So können optische Sensoren zum Beispiel verschmutzen und somit fehlerhafte Informationen liefern oder sogar vollständig ausfallen. Gleiches gilt beispielsweise für induktive Sensoren.

Aufgabe der Erfindung ist es daher, ein verbessertes, insbesondere zuverlässiges und robustes System zur Anstellung einer Kühlschale an eine Walzenoberfläche bereitzustellen.

Eine weitere Aufgabe der Erfindung ist es, mindestens einen der oben genannten Nachteile zu überwinden.

Die japanische Patentanmeldung JP 54082348 A offenbart ein Verfahren gemäß dem Oberbegriff des unabhängigen Anspruchs 1 bzw. eine Vorrichtung gemäß dem Oberbegriff des unabhängigen Anspruchs 11.

### Offenbarung der Erfindung

Die oben genannte Aufgabe wird durch die Merkmale des Anspruchs 1 gelöst, welcher auf ein Verfahren zur Kühlung einer Walze, insbesondere einer Arbeitswalze einer Warmwalzanlage, gerichtet ist. Das Verfahren umfasst das Zuführen von Kühlmittel mittels einer Düse in einen Spalt zwischen zumindest einem Teil der Walzenoberfläche und einer an den Teil der Walzenoberfläche anstellbaren Kühlschale sowie das Einstellen bzw. Regeln der Spalthöhe zwischen der Kühlschale und der Walzenoberfläche. Dabei erfolgt die Einstelllung bzw. Regelung der Spalthöhe erfindungsgemäß entweder auf Basis einer Messung des Kühlmitteldrucks oder einer Messung des Volumenstroms des zugeführten Kühlmittels. Mit anderen Worten stellt entweder der Kühlmitteldruck oder der Volumenstrom des Kühlmittels einen Indikator für den Spaltabstand dar.

Das erfindungsgemäße Verfahren ist nicht mehr auf eine fehleranfällige Abstandsmessung zwischen Kühlschale und Walzenoberfläche angewiesen und erlaubt eine genaue Bestimmung des Spaltabstands in Abhängigkeit des gemessenen Kühlmitteldrucks oder -volumenstroms. Durch das erfindungsgemäße Verfahren wird insbesondere automatisch eine Positionsänderung der Walze mit erfasst.

Gemäß einer weiteren bevorzugten Ausführungsform des Verfahrens umfasst die Einstellung bzw. Regelung eine Vergrößerung des Abstands (der Spalthöhe) zwischen der Walze und der Kühlschale, wenn der gemessene Kühlmitteldruck oder Volumenstrom über einem vorgebbaren oberen Grenzwert liegt. Dadurch kann insbesondere einer Kollision zwischen Walze und Kühlschale entgegengewirkt werden. Es ist ebenfalls möglich, bei der Unterschreitung eines oberen Grenzwerts eine Notabschaltung der Anlage vorzunehmen, um einen Schaden und längere Stillstandszeiten sowie Produktionsausfälle zu vermeiden.

Gemäß einer weiteren bevorzugten Ausführungsform des Verfahrens wird der Abstand (die Spalthöhe) zwischen der Walze und der Kühlschale verringert, wenn der gemessene Kühlmitteldruck oder Volumenstrom des Kühlmittels unter einem vorgebbaren unteren Grenzwert liegt.

Der Einstellung des Abstands bzw. der Spalthöhe kann dabei durch dem Fachmann bekannte Anstelleinrichtungen erfolgen, wie zum Beispiel durch (hydraulische oder pneumatische) Kolben-Zylinder-Einheiten. Aber auch andere elektrische, mechanische bzw. elektromechanische Anstelleinrichtungen sind möglich.

Gemäß einer weiteren bevorzugten Ausführungsform des Verfahrens wird das Kühlmittel mit einem bekannten bzw. definierten Volumenstrom der Düse (und somit dem Spalt) zugeführt. Die Einstellung bzw. Regelung des Abstands zwischen der Walze und der Kühlschale erfolgt nach Messung des Kühlmitteldrucks bevorzugt unter Verwendung einer zuvor ermittelten Druck-Abstand-Kennlinie, welche dem bekannten Volumenstrom des Kühlmittels entspricht. Andernfalls ist es möglich, das Kühlmittel mit einem bekannten bzw. definierten Druck der Düse (und somit dem Spalt) zuzuführen, wobei die Einstellung bzw. Regelung des Abstands zwischen der Walze und der Kühlschale nach Messung des Volumenstroms bevorzugt unter Verwendung einer zuvor für den bekannten Druck des Kühlmittels ermittelten Volumenstrom-Abstand-Kennlinie erfolgt.

Gemäß einer weiteren bevorzugten Ausführungsform wird der Volumenstrom des zugeführten Kühlmittels konstant gehalten und der gemessene Kühlmitteldruck mittels einer dem konstant gehaltenen Volumenstrom entsprechenden Druck-Abstand-Kennlinie mit einer vorgebbaren Sollhöhe des Spalts verglichen. Vorzugsweise kann eine aus dem Vergleich resultierende Regeldifferenz als Maßgabe zur Verstellung bzw. Anpassung der Spalthöhe verwendet werden.

Gemäß einer weiteren bevorzugten Ausführungsform wird der Druck des zugeführten Kühlmittels konstant gehalten und der gemessene Volumenstrom des Kühlmittels über eine dem konstant gehaltenen Druck entsprechende Volumenstrom-Abstand-Kennlinie mit einer vorgebbaren Sollhöhe des Spalts verglichen. Vorzugsweise kann eine aus diesem Vergleich resultierende Regeldifferenz als Maßgabe zur Verstellung der Spalthöhe verwendet werden.

Gemäß einer weiteren bevorzugten Ausführungsform wird der Ist-Kühlmitteldruck durch einen Drucksensor gemessen und mit Hilfe einer Druck-Abstand-Kennlinie einer Ist-Spalthöhe zugeordnet. Der Kühlmittelvolumenstrom wird entsprechend der verwendeten Druck-Abstand-Kennlinie konstant gehalten. Diese Ist-Spalthöhe wird mit einer vorgebbaren Soll-Spalthöhe verglichen. Die Differenz aus diesem Vergleich wird bevorzugt an einen Regler geleitet. Nach Maßgabe der Differenz wird nachfolgend der Spaltabstand (durch Ausgabe eines Verstellwerts) verstellt.

Gemäß einer weiteren bevorzugten Ausführungsform wird der Ist-Kühlmitteldruck durch einen Drucksensor gemessen. Der Kühlmittelvolumenstrom wird konstant gehalten. Eine vorgebbare Sollhöhe wird mit Hilfe einer dem konstant gehaltenen Volumenstrom entsprechenden Druck-Abstand-Kennlinie einem Solldruck zugeordnet. Dieser Solldruck wird mit dem gemessenen Ist-Kühlmitteldruck verglichen. Eine sich daraus ergebende Differenz wird bevorzugt an einen Regler geleitet. Nach Maßgabe der Differenz wird nachfolgend der Spaltabstand (durch Ausgabe eines Verstellwerts) verstellt.

Gemäß einer weiteren bevorzugten Ausführungsform wird der Ist-Volumentstom durch einen Volumenstrommesser gemessen und mit Hilfe einer Volumenstrom-Abstand-Kennlinie einer Ist-Spalthöhe zugeordnet. Der Kühlmitteldruck wird entsprechend der verwendeten Druck-Abstand-Kennlinie konstant gehalten. Die Ist-Spalthöhe wird mit einer vorgebbaren Soll-Spalthöhe verglichen. Die Differenz aus diesem Vergleich wird bevorzugt an einen Regler geleitet. Dieser gibt einen Stellwert an eine Anstelleinrichtung aus, welche den Spaltabstand verstellt.

Gemäß einer weiteren bevorzugten Ausführungsform wird der Ist-Volumenstrom durch einen Volumenstrommesser gemessen. Der Kühlmitteldruck wird konstant gehalten. Eine vorgebbare Sollhöhe wird mit Hilfe einer dem konstant gehaltenen Kühlmitteldruck entsprechenden Volumenstrom-Abstand-Kennlinie einem Soll-Volumenstrom zugeordnet. Dieser Sollvolumenstrom wird mit dem gemessenen Ist-Volumenstrom verglichen. Eine sich daraus ergebende Differenz wird bevorzugt an einen Regler geleitet. Dieser gibt vorzugsweise einen Stellwert an eine Anstelleinrichtung aus, welche den Spaltabstand verstellt. Mit anderen Worten dient die Differenz als Maßgabe für die Verstellung des Spaltabstands.

Eine Kennlinie kann zum Beispiel experimentell oder mittels einer numerischen Simulation ermittelt werden.

Gemäß einer weiteren bevorzugten Ausführungsform des Verfahrens wird die Kennlinie (im Falle der Messung des Drucks) für eine Vielzahl von verschiedenen Volumenströmen (mindestens zwei) ermittelt, insbesondere für mindestens einen zur Kühlung der Walze zugeführten, definierten Kühlmitteldruck. Im Falle der Messung des Volumenstroms des Kühlmittels ist es jedoch ebenfalls möglich, die Kennlinie für eine Vielzahl von verschiedenen Drücken zu ermitteln (mindestens zwei), insbesondere für mindestens einen zur Kühlung der Walze zugeführten, definierten Volumenstrom des Kühlmittels.

Gemäß einer weiteren bevorzugten Ausführungsform des Verfahrens ist die Kennlinie durch eine Zuordnung von Kühlmitteldruck gegen die Spalthöhe zwischen Walzenoberfläche und Kühlschale gegeben. Wird hingegen der Volumenstrom des Kühlmittels gemessen, so ist die Kennlinie durch eine Zuordnung von Volumenstrom gegen die Spalthöhe zwischen Walzenoberfläche und Kühlschale gegeben.

Der gegen die Spalthöhe aufgetragene Kühlmitteldruck bzw. Volumenstrom wird an der Stelle bestimmt bzw. angegeben, an der auch der Druck bzw. der Volumenstrom gemessen wird. Die Messung des Drucks bzw. des Volumenstroms erfolgt im Allgemeinen bevorzugt im Bereich der Düse oder insbesondere in der Düse, wie zum Beispiel im Düseneintritt.

Weiterhin umfasst die vorliegende Erfindung eine Vorrichtung zum Kühlen einer Arbeitswalze, vorzugsweise zur Ausführung des Verfahrens gemäß einer der vorhergehenden Ausführungsformen, wobei die Vorrichtung eine an die Walze anstellbare Kühlschale umfasst, welche eine, zu einem Bereich der Walzenoberfläche im Wesentlichen komplementäre Form aufweist und sich zumindest über einen Teilbereich der axialen Breite der Walze sowie über zumindest einen Teil der Umfangsrichtung der Walze erstreckt. Ferner umfasst die Vorrichtung eine Düse zum Zuführen eines Kühlmittels in einen Spalt zwischen der Kühlschale und der Walzenoberfläche sowie einen Drucksensor zur Messung des Kühlmitteldrucks, vorzugsweise im Bereich der Düse und eine (Regel-) Einrichtung zur Regelung bzw. Einstellung der Spalthöhe zwischen der Kühlschale und der Walze in Abhängigkeit des durch den Drucksensor gemessenen Kühlmitteldrucks. Alter-nativ kann die Vorrichtung ebenfalls einen Volumenstrommesser (bzw. -geber /-sensor) zur Messung des Volumenstroms des Kühlmittels, vorzugsweise im Bereich der Düse und eine (Regel-)Einrichtung zur Regelung bzw. Einstellung der Spalthöhe zwischen der Kühlschale und der Walze in Abhängigkeit des durch den Volumenstrommesser gemessenen Volumenstroms umfassen.

Ferner umfasst die vorliegende Erfindung ebenso eine kühlbare Walzvorrichtung, vorzugsweise zur Ausführung des obigen Verfahrens, umfassend eine zum Walzen eines Metallbandes anstellbare Walze sowie die obengenannte Vorrichtung zum Kühlen der Walze.

In einer weiteren bevorzugten Ausführungsform der Erfindung führt die Düse das Kühlmittel im Wesentlichen parallel zur Umfangsrichtung der Walze oder tangential an die Walze heran. Das lichte Maß der Düse kann sich im Allgemeinen zur Walzenoberfläche hin verjüngen, das heißt sich von einem Düseneintritt zu einem Düsenaustritt hin verjüngen. Ferner kann die Düse sich vom Düseneintritt zum Düsenaustritt hin bei gleichzeitiger Umlenkung des Kühlmittelstroms in eine tangential zur Walzenoberfläche stehende Richtung verjüngen. Die Düse bzw. der Düsenaustritt kann im Allgemeinen durch einen sich parallel zur Walzenachse liegenden Schlitz gebildet sein. Alternativ kann eine Vielzahl von Düsen parallel zur Walzenachse zum Zuführen von Kühlmittel in den Spalt vorgesehen sein.

In einer weiteren bevorzugten Ausführungsform der Erfindung ist die Strömungsrichtung der Kühlflüssigkeit im Spalt der Drehrichtung der Walze entgegengesetzt. Dadurch kann die Wärmeübertragung von der Walze auf das Kühlmedium durch Erhöhung der relativen Geschwindigkeit zwischen Walze und Kühlmedium weiter erhöht werden.

In einer weiteren bevorzugten Ausführungsform der Erfindung ist die Düse in Bezug auf die Strömungsrichtung der Kühlflüssigkeit im Spalt in einem stromaufwärtsliegenden Endbereich der Kühlschale angeordnet.

Die Düse kann im Allgemeinen ein integraler Bestandteil der Kühlschale bzw. in dieser geformt sein oder aber auch durch eine Öffnung in der Kühlschale separat eingesetzt sein. Als eine weitere Alternative könnte die Düse an einem in Umfangsrichtung der Walze liegendem Ende der Kühlschale separat angeordnet sein. Die Düse kann ebenfalls zum Beispiel durch ein Rohr oder einen Schlauch gebildet sein.

In einer weiteren bevorzugten Ausführungsform der Erfindung ist ein Abstreifer zum Abstreifen von Kühlmittel von der Walzenoberfläche am stromabwärtsliegenden Ende der Kühlschale angeordnet, sodass weniger Kühlmittel auf ein zu walzendes Metallband gelangt.

In einer weiteren bevorzugten Ausführungsform der Erfindung erfolgt die Anstellung der Kühlschale an die Walzenoberfläche durch ein Verkippen und/oder eine translatorische Bewegung der Kühlschale.

In einer weiteren bevorzugten Ausführungsform der Erfindung ist die Kühlschale in Umfangsrichtung der Walze zumindest zweiteilig ausgebildet, wobei beide Teile der Kühlschale miteinander schwenkbar um eine parallel zur Achsrichtung der Walze liegende Achse verbunden sind.

Es ist ebenso möglich, dass die Kühlschale in Umfangsrichtung mehrteilig aufgebaut ist und die benachbarten Teile (jeweils) schwenkbar miteinander verbunden sind, sodass eine noch bessere Anpassung an den Umfang der Walze möglich ist.

Sämtliche Merkmale der oben beschriebenen Ausführungsformen können miteinander kombiniert oder gegeneinander ausgetauscht werden.

### Kurze Beschreibung der Figuren

Im Folgenden werden kurz die Figuren der Ausführungsbeispiele beschrieben. Weitere Details sind der detaillierten Beschreibung der Ausführungsbeispiele zu entnehmen. Es zeigen:
- Figur 1: einen schematischen Querschnitt durch eine Vorrichtung zum Kühlen einer Walze gemäß einem erfindungsgemäßen Ausführungsbeispiel;
- Figur 2a: eine exemplarische Druck-Abstand-Kennlinie bei einem vorgegebenen Volumenstrom des Kühlmittels;
- Figur 2b: eine exemplarische Volumenstrom-Abstand-Kennlinie bei einem vorgegebenen Druck des Kühlmittels;
- Figur 3a: ein Regelschema zur Regelung der Spalthöhe bzw. des Abstands zwischen einer Kühlschale und einer Walzenoberfläche mittels einer Druck-Abstand-Kennlinie;
- Figur 3b: ein weiteres mögliches Regelschema zur Regelung der Spalthöhe bzw. des Abstands zwischen einer Kühlschale und einer Walzenoberfläche mittels einer Druck-Abstand-Kennlinie;
- Figur 4a: ein Regelschema zur Regelung der Spalthöhe bzw. des Abstands zwischen einer Kühlschale und einer Walzenoberfläche mittels einer Volumenstrom-Abstand-Kennlinie; und
- Figur 4b: ein weiteres mögliches Regelschema zur Regelung der Spalthöhe bzw. des Abstands zwischen einer Kühlschale und einer Walzenoberfläche mittels einer Volumenstrom-Abstand-Kennlinie.

### Detaillierte Beschreibung der Ausführungsbeispiele

Figur 1 zeigt eine Vorrichtung 10 gemäß einem erfindungsgemäßen Ausführungsbeispiel zur Kühlung einer Arbeitswalze 1. Die Vorrichtung 10 umfasst eine Kühlschale 9, 11, welche eine im Wesentlichen komplementäre Form zu zumindest einem Teil des Walzenumfangs U aufweist. Die Kühlschale 9, 11 ist an die Walze mittels einer nicht dargestellten Anstelleinrichtung anstellbar und kann sich in axialer Richtung der Walze 1 ebenfalls über zumindest einen Teilbereich der axialen Walzenbreite erstrecken. Zwischen der Walzenoberfläche und der Kühlschale 9, 11 ist ein Spalt 7 gebildet, dessen Höhe h durch die Vorrichtung 10 regel- bzw. einstellbar ist. Mit anderen Worten ist der Abstand h zwischen der Kühlschale 9, 11 und der Walze 1 verstellbar ausgebildet. Im Betrieb der Vorrichtung kann die Spalthöhe zwischen 0,1 cm und 2,5 cm und bevorzugt zwischen 0,2 cm und 1 cm liegen.

Die Arbeitswalze 1 dreht sich wie dargestellt bevorzugt in die Drehrichtung D und übt dabei eine Kraft auf ein zu walzendes Band 15 aus. Auf der dem Band 15 gegenüberliegenden Seite der Arbeitswalze 1, kann diese durch mindestens eine weitere Rolle abgestützt sein.

Zwischen Walze 1 und Kühlschale 9, 11 kann über eine Düse 5 Kühlmittel 3 in den Spalt 7 eingeleitet werden. Bevorzugt wird der Spalt 7 nahezu vollständig mit Kühlmittel 3 zur Kühlung der Walze 1 durchströmt. Die Düse 5 kann dabei wie dargestellt in dem Körper der Kühlschale 9, 11 geformt sein. Bevorzugt leitet die Düse 5 Kühlmittel 3 in den Spalt 7 in einer der Walzendrehrichtung D entgegengesetzten Richtung ein. Bevorzugt erfolgt diese Einleitung im Wesentlichen parallel bzw. tangential zur Umfangsrichtung U der Walze 1. Der Begriff Umfangsrichtung soll hier allerdings nicht einschränkend in Bezug auf eine Orientierung verstanden werden, sondern vielmehr eine Richtung beschreiben, die durch die Oberflächenkrümmung der Walze 1 definiert ist. Ferner kann die Düse 5 eine sich stromabwärts verjüngende Form besitzen. Zum Beispiel kann sich die Düse 5 von einem Maß, welches ca. der 5 bis 20-fachen Spalthöhe entspricht, auf ein Maß, welches ungefähr der 0,5 bis 3-fachen Spalthöhe entspricht, verjüngen.

Bevorzugt wird Kühlmittel 3 mit einem definierten Volumenstrom Vₓ in die Düse 5 eingeleitet. Der Druck p des Kühlmittels 3 kann bevorzugt noch im Bereich der Düse 5, also zum Beispiel in dem sich verjüngenden Bereich der Düse 5 zwischen dem Düseneintritt und dem Düsenaustritt gemessen werden. Generell kann die Druckmessung mit einem dem Fachmann bekannten und geeigneten Drucksensor 13 erfolgen.

Ebenso ist es jedoch möglich, dass das Kühlmittel 3 mit einem definierten Druck pₓ in die Düse 5 eingeleitet wird. Der Volumenstrom des Kühlmittels 3 kann bevorzugt noch im Bereich der Düse 5, also zum Beispiel in dem sich verjüngenden Bereich der Düse 5 zwischen dem Düseneintritt und dem Düsenaustritt gemessen werden. Generell kann die Volumenstrommessung mit einem dem Fachmann bekannten und geeigneten Volumenstrommesser 13 erfolgen. Es ist natürlich auch möglich, dass beide Sensortypen installiert sind, sodass wahlweise eine Messung des Drucks bei bekanntem bzw. festem Volumenstrom oder eine Messung des Volumenstroms bei bekanntem bzw. festem Druck erfolgen kann.

Es ist nicht zwingend notwendig, dass die Düse 5 wie abgebildet ein integrierter Bestandteil der Kühlschale 9 ist. Die Düse 5 könnte ebenfalls separat in eine Öffnung der Kühlschale 5 eingesetzt sein oder auch an einem in Umfangsrichtung U der Kühlschale 9, 11 liegenden Ende, an die Kühlschale 9, 10 angrenzen.

Die Kühlschale 9, 11 kann ferner mehrteilig ausgebildet sein. Insbesondere kann die Kühlschale in Umfangsrichtung U mehrere Mittel zum Schwenken um eine zur Walzenachse parallele Achse A aufweisen. Durch eine oder mehrere solcher Schwenkachsen A entlang der Umfangsrichtung U, kann die Anstellung der Kühlschale 9, 11 an verschiedene Walzendurchmesser noch besser angepasst werden.

Bevorzugt kann im Allgemeinen ebenfalls ein Abstreifer 17 (zum Beispiel aus Metall, Holz oder Hartgewebe) am in Strömungsrichtung des Kühlmittels 3 stromabwärtsliegenden Ende des Spalts 7 angeordnet sein bzw. an dem Ende des Spalts 7, welches dem zu walzenden Band 15 am nächsten liegt, angeordnet sein. Dadurch ist ein Auftreffen von Kühlmittel 3 auf das Band 15 nahezu ausgeschlossen. Der Abstreifer 17 kann zum Beispiel durch eine Platte gebildet sein, welche entlang einer ihrer Kanten an den Umfang U der Walze 1 anstellbar ist. Es ist möglich, dass der Abstreifer 17 mittel- oder unmittelbar mit der Kühlschale 7 verfahrbar ist und/oder mit einem ihrer Teile 11 schwenkbar ausgebildet ist. Der Abstreifer 17 kann jedoch ebenfalls separat bereitgestellt werden. Vom Abstreifer 17 kann das den Spalt 7 verlassende Kühlmittel 5 abgesaugt werden. Ferner kann der Abstreifer 17 entsprechend der Arbeitswalze profiliert sein.

Die Regelung bzw. Einstellung der Spalthöhe h des Spalts 7 zwischen der Walzenoberfläche und der Kühlschale 9, 11 könnte durch Messung bzw. Überwachung des Drucks p im Bereich der Düse 3 erfolgen. Eine Messung mittels eines in der Düse 3 angeordneten Drucksensors 13 ermöglicht eine zuverlässige Bestimmung des Spaltabstands h.

Generell kann die Messung durch den Sensor 13 jedoch ebenfalls im Spalt 7 selbst, im Bereich der Düse 5 oder auch stromaufwärts der Düse 5 erfolgen und ist demnach nicht auf den Bereich der Düse 5 eingeschränkt.

Bevorzugt wird der Druck p mittels des Messgebers 13 gemessen und einem Ist-Abstand zwischen Kühlschale 9, 11 und Walzenoberfläche zugeordnet bzw. einer Ist-Spalthöhe h zugeordnet. Diese Zuordnung kann zum Beispiel anhand von zuvor ermittelten Kennlinien Kₓ erfolgen. Solche Kennlinien Kₓ könnten entweder gemessen oder aber bevorzugt durch eine numerische Simulation rechnerisch ermittelt werden. Die Figur 2a stellt beispielhaft eine solche Kennlinie Kₓ dar. Die Kennlinie Kₓ(Vₓ) ist für einen bestimmten (vorgegebenen bzw. definierten) Volumenstrom Vₓ dargestellt und beschreibt das Verhältnis zwischen dem Druck p (an der Stelle der Druckmessung) und der Spalthöhe h. Durch eine solche Kennlinie Kₓ kann jedem Druck p eine Spalthöhe h bei bekanntem Volumenstrom Vₓ zugeordnet werden. Soll zum Beispiel nur ein Volumenstrom Vₓ zur Kühlung verwendet werden, genügt eine Kennlinie Kₓ. Sollen andere oder mehrere Volumenströme V_{y} einsetzbar sein, werden bevorzugt entsprechende Kennlinien K_{y} bereitgestellt. Die in der Figur 2a gezeigte Kennlinie Kₓ beschreibt demnach den Verlauf zwischen Druck p und Spalthöhe h für einen festen Volumenstrom Vₓ. Die Kennlinie würde sich im dargestellten Diagramm für andere Volumenströme V, welche größer oder kleiner sind als Vₓ, wie durch die Pfeile dargestellt verschieben. Ferner ist ein bevorzugter Arbeitsbereich zwischen den Punkten A1 und A2 dargestellt. Solch ein Arbeitsbereich muss nicht zwingend definiert sein und richtet sich nach den Gegebenheiten einer bestehenden Anlage sowie nach den vorhandenen Walzen, dem zu walzenden Produkt oder der beabsichtigten Banddickenreduktion. Der dargestellte, bevorzugte Arbeitsbereich ist durch die Wertepaare pₘₐₓ, hₘᵢₙ (A1) und pₘᵢₙ, hₘₐₓ (A2) begrenzt. Insbesondere liegt die Steigung der Kennlinie im Arbeitsbereich, also zwischen A₁ und A₂, bevorzugt in der Größenordnung von 1 (z. B. zwischen 0,1 und 10), was die Regelbarkeit des Systems gegenüber größeren oder kleineren Werten verbessert. Der maximale Druck pₘₐₓ kann sowohl aus konstruktiven Gründen als auch aus Kostengründen eingeschränkt sein. Die maximale Spalthöhe hₘₐₓ kann insofern eingeschränkt sein, als dass bei zu großen Spalthöhen h sehr große Kühlmittelmengen benötigt werden, um eine hinreichende Kühlung (insbesondere durch eine hohe Fließgeschwindigkeit und/oder den ständigen Kontakt der Walzenoberfläche mit Kühlmittel) zu gewährleisten.

Alternativ kann im Falle einer Messung des Volumenstroms V der Spaltabstand h mit Hilfe einer Volumenstrom-Abstand-Kennlinie Kₓ(pₓ) eingestellt bzw. geregelt werden. Eine solche Kennlinie Kₓ(pₓ) ist in Figur 2b dargestellt. Die Bestimmung kann hierbei analog wie in Figur 2a erfolgen, jedoch ist die Kennlinie Kₓ(pₓ) nun für einen bekannten Druck pₓ abgebildet. Aufgetragen ist der Volumenstrom V gegen die Spalthöhe h. Wird der vorgebbare Druck p größer oder kleiner als pₓ gewählt, würde sich die Kennlinie K_{X}(p_{X}) wie dargestellt verschieben. Die weitere Interpretation der Kennlinie ist analog zu der Kennlinie aus Figur 2a anzusehen, bis auf dass der Druck p für eine Kennlinie Kₓ(pₓ) festgehalten wird und der Volumenstrom V variiert.

Natürlich ist es nicht notwendig, dass die Kennlinie Kₓ in grafischer Form vorliegt, vielmehr kann die Kennlinie Kₓ auch in Form von Wertetabellen, Matrizen, Arrays oder einem Funktionsverlauf vorliegen und/oder in einer Auswertungseinrichtung gespeichert sein, welche dazu ausgebildet ist, gemessenen Drücken p_{Ist} bzw. gemessenen Volumenströmen V_{Ist} Spalthöhen h_{Ist} zuzuordnen. Dies ist bevorzugt automatisch und während des Walzbetriebs möglich.

Alternativ ist es möglich, dass die Kennlinie Kₓ derart verwendet wird, dass sie dazu dient einer Sollhöhe des Spalts h_{Soll} einen Solldruck p_{Soll} oder einen Sollvolumenstrom V_{Soll} zuzuordnen. Dies ist in Bezug auf die Figuren 3b und 4b näher beschrieben.

Zunächst zeigt die Figur 3a exemplarisch eine mögliche Regelung bzw. Einstellung der Spalthöhe h, welche zum Beispiel durch eine Positionsänderung der Walzenoberfläche verändert wird (Störgröße). Solche Positionsveränderung können durch einen Walzenwechsel oder -verschleiß hervorgerufen werden. Es ist auch möglich, dass nichtvorhersehbare Sprünge der Walze 1 im Walzbetrieb auftreten. Eine vorliegende Spalthöhe führt zu einem vorliegenden Kühlmitteldruck p_{Ist} (Regelgröße), welcher durch einen Drucksensor 13 (Messglied) feststellbar ist. Diesem gemessenen (Ist-)Druck p_{Ist} wird mit Hilfe einer Druck-Abstand-Kennlinie gemäß Figur 3a eine (Ist-)Höhe des Spalts h_{Ist} zugeordnet. Diese Höhe h_{Ist} wird folgend mit einem Sollwert der Spalthöhe h_{Soll} verglichen. Eine möglicherweise vorhandene Differenz eₕ zwischen Ist- und Sollhöhe (Regeldifferenz) wird bevorzugt einer Regeleinrichtung (Regler) zugeführt. Die Regeleinrichtung gibt dann bevorzugt einen Verstellwert S_{Stell} an eine Anstellvorrichtung (Stellglied) aus. Diese verstellt dann entsprechend den Spaltabstand h, sodass der gewünschte Abstand h_{Soll} (zumindest kurzfristig) wieder hergestellt wird. Je nach Auslegung des Systems kann die Regeldifferenz auch direkt einer Anstelleinrichtung zugeführt werden.

Alternativ ist es gemäß Figur 3b möglich, dass ein Drucksensor 13 einen Kühlmittedruck p_{Ist} (Regelgröße) bestimmt und dieser Ist-Wert einem Differenzglied bzw. Differenzbildner zugeführt und dort mit einem Sollwert des Kühlmitteldrucks p_{Soll} verglichen wird. Dieser Solldruck p_{Soll} kann bevorzugt aus einer Druck-Abstand-Kennlinie resultieren, wobei ein Sollabstand des Spalts h_{Soll} vorgegeben wird und mit Hilfe der Druck-Abstand-Kennlinie dem Sollabstand des Spalts h_{Soll} ein Solldruck des Kühlmittels p_{Soll} zugeordnet wird. Die sich aus dem Vergleich des Istdrucks p_{Ist} und des Solldrucks p_{Soll} ergebende Regeldifferenz wird bevorzugt der Regeleinrichtung zugeführt, welche einen Stellwert für die Anstelleinrichtung ausgibt, sodass der Spaltabstand h auf Basis der ermittelten Druckdifferenz eₚ eingestellt bzw. verstellt werden kann.

In den gemäß den Figuren 3a und 3b beschriebenen Fällen wird jeweils bevorzugt angenommen, dass der Volumenstrom V des Kühlmittels konstant gehalten wird und ein gemessener Kühlmitteldruck p_{Ist} mittels einer Druck-Abstand-Kennlinie Kₓ (entsprechend dem konstant gehaltenen Volumenstrom V) mit einer Sollhöhe h_{Soll} verglichen wird. Eine ermittelte Regeldifferenz eₕ, eₚ kann nachfolgend zur Verstellung des Spaltabstands h verwendet werden.

Alternativ ist es wie in Figur 4a dargestellt möglich, dass der Kühlprozess durch einen Volumenstrommesser 13 (Messglied) überwacht wird. Ändert sich die Spalthöhe h führt dies zu einem geänderten Kühlmittel-Volumenstrom V_{Ist} (Regelgröße). Der gemessene (Ist-)Volumenstrom V_{Ist} kann mit Hilfe einer Volumenstrom-Abstand-Kennlinie Kₓ(pₓ) bei einem bekannten, festen Druck pₓ in eine Ist-Spalthöhe h_{Ist} umgewandelt werden. Analog zur Figur 3a kann dann der mit Hilfe der Kennlinie Kₓ ermittelte Wert der Ist-Spalthöhe h_{Ist} mit einer gewünschten Soll-Spalthöhe h_{Soll} verglichen werden. Dieser Vergleich kann zu einer Regeldifferenz eₕ führen. Dies kann an eine Regeleinrichtung (Regler) geleitet werden, welche bevorzugt einen Verstellwert S_{Stell} an eine Anstelleinrichtung (Stellglied) ausgibt. Die Anstelleinrichtung stellt dann entsprechend den Spaltabstand h ein, sodass der gewünschte Abstand h_{Soll} wieder hergestellt wird.

Ähnlich wie für die Figur 3b und eine Messung des Drucks beschrieben, kann die Kennlinie gemäß der Figur 4b dazu dienen, einem Sollabstand h_{Soll} einen Soll-Volumenstrom V_{Soll} zuzuordnen, wobei letzterer mit einem durch einen Volumenstrommesser 13 ermittelten Ist-Volumenstrom V_{Ist} verglichen werden kann. Eine aus einem solchen Vergleich resultierende Regeldifferenz e_{V} kann nachfolgend durch eine Regeleinrichtung in einen Stellwert umgerechnet werden, um den gewünschten Sollabstand h_{Soll} nach Maßgabe der Regeldifferenz ev einzustellen.

In den gemäß den Figuren 4a und 4b beschriebenen Fällen wird jeweils bevorzugt angenommen, dass der Druck p des Kühlmittels konstant gehalten wird und ein gemessener Volumenstrom V_{Ist} mittels einer Volumenstrom-Abstand-Kennlinie Kₓ(pₓ) (entsprechend dem konstant gehaltenen Druck p) mit einer Sollhöhe h_{Soll} verglichen wird. Eine ermittelte Regeldifferenz eₕ, e_{V} kann schließlich zur Verstellung des Spaltabstands h verwendet werden.

Die oben beschriebenen Ausführungsbeispiele dienen vor allem dem besseren Verständnis der Erfindung und sollten nicht einschränkend verstanden werden. Der Schutzumfang der vorliegenden Patentanmeldung ergibt sich aus den Patentansprüchen.

Die Merkmale der beschriebenen Ausführungsbeispiele können miteinander kombiniert oder gegeneinander ausgetauscht werden.

Ferner können die beschriebenen Merkmale durch den Fachmann an vorhandene Gegebenheiten oder vorliegende Anforderungen angepasst werden.

### Bezugszeichenliste

- 1: Walze
- 3: Kühlmittel /-flüssigkeit
- 5: Düse
- 7: Spalt
- 9: Kühlschale / erster Teil einer Kühlschale
- 10: Vorrichtung zum Kühlen einer Walze
- 11: Kühlschale / zweiter Teil einer Kühlschale
- 13: Drucksensor / Volumenstrommesser
- 15: Metallband
- 17: Abstreifer
- 100: Walzvorrichtung
- A: Schwenkachse
- A₁: erster Arbeitspunkt
- A₂: zweiter Arbeitspunkt
- D: Drehrichtung der Walze
- eₕ: Regeldifferenz
- eₚ: Regeldifferenz
- e_{V}: Regeldifferenz
- h: Spalthöhe
- h_{Ist}: Ist-Spalthöhe
- h_{Soll}: Soll-Spalthöhe
- U: Umfangsrichtung der Walze
- p: Kühlmitteldruck
- p_{Ist}: Ist-Kühlmitteldruck
- p_{Soll}: Soll-Kühlmitteldruck
- pₘₐₓ: maximaler Arbeitsdruck
- pₘᵢₙ: minimaler Arbeitsdruck
- pₓ: Druck x (definierter Druck)
- hₘₐₓ: maximale Spalthöhe
- hₘᵢₙ: minimale Spalthöhe
- V: Volumenstrom
- V_{Ist}: Ist-Volumenstrom
- V_{Soll}: Soll-Volumenstrom
- Vₘₐₓ: maximaler Volumenstrom
- Vₘᵢₙ: minimaler Volumenstrom
- Vₓ: Volumenstrom x (definierter Volumenstrom)
- Kₓ: Kennlinie
- S_{Stell}: Verstellwert für die Anstelleinrichtung

## Patentansprüche

1. Verfahren zur Kühlung einer Walze (1), insbesondere einer Arbeitswalze (1) einer Warmwalzanlage, welches die folgenden Schritte umfasst:
Zuführen von Kühlmittel (3) mittels mindestens einer Düse (5) in einen Spalt (7) zwischen zumindest einem Teil der Walzenoberfläche und einer an den Teil der Walzenoberfläche anstellbaren Kühlschale (9, 11),
Einstellen der Spalthöhe (h) zwischen der Kühlschale (9, 11) und der Walzenoberfläche,
**dadurch gekennzeichnet, dass**
der Druck (p_{Ist}) des zugeführten Kühlmittels (3) gemessen wird und die Spalthöhe (h) auf Basis des gemessenen Drucks (p_{Ist}) eingestellt wird; oder
der Volumenstrom (V_{Ist}) des zugeführten Kühlmittels (3) gemessen wird und die Spalthöhe (h) auf Basis des gemessenen Volumenstroms (V_{Ist}) eingestellt wird.

2. Das Verfahren gemäß Anspruch 1,
wobei die Spalthöhe (h) zwischen der Walze (1) und der Kühlschale (9, 11) vergrößert wird, wenn der gemessene Kühlmitteldruck (p_{Ist}) oder der gemessene Volumenstrom (V_{Ist}) über einem vorgebbaren oberen Grenzwert liegt; und/oder
wobei die Spalthöhe (h) zwischen der Walze (1) und der Kühlschale (9, 11) verringert wird, wenn der gemessene Kühlmitteldruck (p_{Ist}) oder der gemessene Volumenstrom (V_{Ist}) unter einem vorgebbaren unteren Grenzwert liegt.

3. Das Verfahren gemäß einem der vorhergehenden Ansprüche, wobei
im Falle der Messung des Drucks, das Kühlmittel (3) mit einem definierten Volumenstrom (Vₓ) dem Spalt (7) zugeführt wird und die Einstellung der Spalthöhe (h) zwischen der Walze (1) und der Kühlschale (9, 11) nach Messung des Kühlmitteldrucks (p_{Ist}) anhand einer zuvor ermittelten Druck-Abstand-Kennlinie (Kₓ) zu dem definierten Volumenstrom (Vₓ) des Kühlmittels (3) erfolgt; oder wobei
im Falle der Messung des Volumenstroms, das Kühlmittel (3) mit einem definierten Druck (pₓ) dem Spalt (7) zugeführt wird und die Einstellung der Spalthöhe (h) zwischen der Walze (1) und der Kühlschale (9, 11) nach Messung des Volumenstroms (V_{Ist}) anhand einer zuvor ermittelten Volumenstrom-Abstand-Kennlinie (Kₓ) zu dem definierten Druck (pₓ) des Kühlmittels (3) erfolgt.

4. Das Verfahren gemäß Anspruch 3, wobei
im Falle der Messung des Drucks, der gemessene Kühlmitteldruck (p_{Ist}) mit Hilfe der Druck-Abstand-Kennlinie (Kₓ) mit einer vorgebbaren Sollhöhe (h_{Soll}) des Spalts (7) verglichen wird und nach Maßgabe einer sich aus diesem Vergleich ergebenden Differenz ein Verstellwert (S_{Stell}) für die Einstellung der Spalthöhe (h) ausgegeben wird; und
im Falle der Messung des Volumenstroms, der gemessene Volumenstrom (V_{Ist}) mit Hilfe der Volumenstrom-Abstand-Kennlinie (Kₓ) mit einer vorgebbaren Sollhöhe (h_{Soll}) des Spalts (7) verglichen wird und nach Maßgabe einer sich aus diesem Vergleich ergebenden Differenz ein Verstellwert (S_{Stell}) für die Einstellung der Spalthöhe (h) ausgegeben wird.

5. Das Verfahren gemäß Anspruch 3 oder 4, wobei die Kennlinie (Kₓ) mittels einer numerischen Simulation oder experimentell ermittelt wird.

6. Das Verfahren gemäß Anspruch 4 oder 5, wobei
im Falle eines definierten zugeführten Volumenstroms die Kennlinie (Kₓ) für eine Vielzahl von verschiedenen Volumenströmen (V) ermittelt wird, insbesondere für mindestens einen zur Kühlung der Walze (1) verwendeten Volumenstrom (Vₓ) des Kühlmittels (3); oder wobei
im Falle eines definierten zugeführten Drucks die Kennlinie (Kₓ) für eine Vielzahl von verschiedenen Drücken (p) ermittelt wird, insbesondere für mindestens einen zur Kühlung der Walze (1) verwendeten Druck (pₓ) des Kühlmittels (3).

7. Das Verfahren gemäß einem der Ansprüche 3 bis 6, wobei die Kennlinie (Kₓ)
im Falle der Messung des Drucks durch eine Zuordnung von Kühlmitteldruck gegen die Spalthöhe (h) zwischen Walzenoberfläche und Kühlschale (9, 11) gegeben ist; oder
im Falle der Messung des Volumenstroms durch eine Zuordnung von Volumenstrom gegen die Spalthöhe (h) zwischen Walzenoberfläche und Kühlschale (9, 11) gegeben ist.

8. Das Verfahren gemäß einem der vorhergehenden Ansprüche, wobei die Strömungsrichtung der Kühlflüssigkeit (3) im Spalt (7) der Drehrichtung (D) der Walze (1) entgegengesetzt ist.

9. Das Verfahren gemäß Anspruch 8, wobei in Bezug auf die Strömungsrichtung der Kühlflüssigkeit (3) im Spalt (7) ein Abstreifer (17) zum Abstreifen von Kühlmittel (3) von der Walzenoberfläche am stromabwärtsliegenden Ende der Kühlschale (9, 11) angeordnet wird, sodass weniger Kühlmittel (3) auf ein zu walzendes Metallband (15) gelangt.

10. Das Verfahren gemäß einem der vorhergehenden Ansprüche, wobei die Kühlschale (9, 11) durch ein Verkippen der Kühlschale (9, 11) und/oder eine translatorische Bewegung der Kühlschale (9,11) an die Walzenoberfläche angestellt wird.

11. Eine Vorrichtung (10) zum Kühlen einer Arbeitswalze (1), vorzugsweise zur Ausführung des Verfahrens gemäß einem der vorhergehenden Ansprüche, wobei die Vorrichtung (10) Folgendes umfasst:
eine an die Walze (1) anstellbare Kühlschale (9, 11), welche eine zu einem Bereich der Walzenoberfläche im Wesentlichen komplementäre Form aufweist und sich zumindest über einen Teilbereich der axialen Breite der Walze (1) sowie zumindest über einen Teil des Umfangs (U) der Walze (1) erstreckt;
eine Düse (5) zum Zuführen eines Kühlmittels (3) in einen Spalt (7) zwischen der Kühlschale (9, 11) und der Walze (1); und
einen Drucksensor (13) zur Messung des Kühlmitteldrucks, vorzugsweise im Bereich der Düse (5) sowie eine Einrichtung zur Einstellung der Spalthöhe (h) zwischen der Kühlschale (9, 11) und der Walze (1) in Abhängigkeit des durch den Drucksensor (13) gemessenen Kühlmitteldrucks (p_{Ist}); oder
einen Volumenstrommesser (13) zur Messung des Kühlmittelvolumenstroms, vorzugsweise im Bereich der Düse (5) sowie eine Einrichtung zur Einstellung der Spalthöhe (h) zwischen der Kühlschale (9, 11) und der Walze (1) in Abhängigkeit des durch den Volumenstrommesser (13) gemessenen Volumenstroms (V_{Ist}).

12. Die Vorrichtung (10) zum Kühlen einer Arbeitswalze (1) gemäß Anspruch 11, wobei die Düse (5) das Kühlmittel (3) im Wesentlichen parallel zur Umfangsrichtung (U), tangential an die Walze (1) heranführt.

13. Die Vorrichtung (10) zum Kühlen einer Arbeitswalze (1) gemäß Anspruch 11, wobei die Kühlschale (9, 11) in Umfangsrichtung (U) der Walze (1) gesehen, mindestens zweiteilig ausgebildet ist und beide Teile (9, 11) der Kühlschale (9, 11) miteinander schwenkbar um eine parallel zur Achsrichtung der Walze (1) liegende Achse (A) verbunden sind.

14. Eine kühlbare Walzvorrichtung (100), vorzugsweise zur Ausführung des Verfahrens gemäß einem der Ansprüche 1 bis 10, umfassend:
eine zum Walzen eines Metallbandes (15) anstellbare Walze (1); und
eine Vorrichtung (10) zum Kühlen der Walze (1) gemäß einem der Ansprüche 11 bis 13.

## Claims

1. Method of cooling a roll (1), particularly a work roll (1), of a hot-rolling installation, which comprises the following steps:
supplying coolant (3) by means of at least one nozzle (5) into a gap (7) between at least a part of the roll surface and a cooling shell (9, 11) adjustable relative to the part of the roll surface and
setting the gap height (h) between the cooling shell (9, 11) and the roll surface,
**characterised in that**
the pressure (p_{Ist}) of the supplied coolant (3) is measured and the gap height (h) is set on the basis of the measured pressure (p_{Ist}) or
the volume flow (V_{Ist}) of supplied coolant (3) is measured and the gap height (h) is set on the basis of the measured volume flow (V_{Ist}).

2. The method according to claim 1,
wherein the gap height (h) between the roll (1) and the cooling shell (9, 11) is increased when the measured coolant pressure (p_{Ist}) or the measured volume flow (v_{Ist}) lies above a predeterminable upper limit
and/or
wherein the gap height (h) between the roll (1) and the cooling shell (9, 11) is decreased when the measured coolant pressure (p_{Ist}) or the measured volume flow (v_{Ist}) lies below a predeterminable lower limit.

3. The method according to one of the preceding claims,
wherein in the case of measurement of the pressure the coolant (3) is supplied at a defined volume flow (Vₓ) to the gap (7) and the setting of the gap height (h) between the roll (1) and the cooling shell (9, 11) is carried out after measurement of the coolant pressure (p_{Ist}) on the basis of a previously determined pressure/spacing characteristic curve (Kₓ) with respect to the defined volume flow (Vₓ) of the coolant (3) or
wherein in the case of measurement of the volume flow the coolant (3) is supplied at a defined pressure (pₓ) to the gap (7) and the setting of the gap height (h) between the roll (1) and the cooling shell (9, 11) is carried out after measuring the volume flow (V_{Ist}) on the basis of a previously determined volume flow/spacing characteristic curve (Kₓ) with respect to the defined pressure (pₓ) of the coolant (3).

4. The method according to claim 3, wherein
in the case of measurement of the pressure the measured coolant pressure (p_{Ist}) is compared with a predeterminable target height (h_{Soll}) of the gap (7) with the help of the pressure/spacing characteristic curve (Kₓ) and an adjustment value (S_{Stell}) for setting the gap height (h) is issued in accordance with a difference resulting from this comparison and in the case of measurement of the volume flow the measured volume flow (V_{Ist}) is compared with a predeterminable target height (h_{Soll}) of the gap (7) with the help of the volume-flow/spacing characteristic curve (Kₓ) and an adjustment value (S_{Stell}) for setting the gap height (h) is issued in accordance with a difference resulting from this comparison.

5. The method according to claim 3 or 4, wherein the characteristic curve (Kₓ) is determined by means of a numerical simulation or experimentally.

6. The method according to claim 4 or 5, wherein
in the case of a defined supplied volume flow the characteristic curve (Kₓ) is determined for a plurality of different volume flows (V), particularly for at least one volume flow (Vₓ), which is used for cooling of the roll (1), of the coolant, or wherein
in the case of a defined supplied pressure the characteristic curve (Kₓ) is determined for a plurality of different pressures (p), particularly for at least one pressure (pₓ), which is used for cooling of the roll (1), of the coolant (3).

7. The method according to any one of claims 3 to 6, wherein the characteristic curve (Kₓ)
in the case of measurement of the pressure is given by an association of coolant pressure relative to the gap height (h) between roll surface and cooling shell (9, 11) or
in the case of measurement of the volume flow is given by an association of volume flow relative to the gap height (h) between roll surface and cooling shell (9, 11).

8. The method according to any one of the preceding claims, wherein the flow direction of the cooling liquid (3) in the gap (7) is opposite to the direction (D) of rotation of the roll (1).

9. The method according to claim 8, wherein a stripper (17) for stripping coolant (3) from the roll surface is arranged in the gap (7) at the downstream end of the cooling shell (9, 11) with respect to the flow direction of the cooling liquid (3) so that less coolant (3) passes onto a metal strip (15) to be rolled.

10. The method according to any one of the preceding claims, wherein the cooling shell (9, 11) is adjusted relative to the roll surface by tilting of the cooling shell (9, 11) and/or translational movement of the cooling shell (9, 11).

11. A device (10) for cooling a work roll (1), preferably for carrying out the method according to any one of the preceding claims, wherein the device (10) comprises the following:
a cooling shell (9, 11), which is adjustable relative to the roll (1) and which has a shape substantially complementary to a region of the roll surface and extends at least over a subregion of the axial width of the roll (1) as well as at least over a part of the circumference (U) of the roll (1);
a nozzle (5) for supplying a coolant (3) to a gap (7) between the cooling shell (9, 11) and the roll (1); and
a pressure sensor (13) for measuring the coolant pressure, preferably in the region of the nozzle (5), as well as a device for setting the gap height (h) between the cooling shell (9, 11) and the roll (1) in dependence on the coolant pressure (p_{Ist}) measured by the pressure sensor (13); or
a volume flow meter (13) for measuring the coolant volume flow, preferably in the region of the nozzle (5), as well as a device for setting the gap height (h) between the cooling shell (9, 11) and the roll (1) in dependence on the volume flow (V_{Ist}) measured by the volume flow meter (13).

12. The device (10) for cooling a work roll (1) according to claim 11, wherein the nozzle (5) conducts the coolant (3) substantially parallelly to the circumferential direction (U), tangentially to the roll (1).

13. The device (10) for cooling a work roll (1) according to claim 11, wherein the cooling shell (9, 11) is of at least two-part construction as seen in circumferential direction (U) of the roll (1) and the two parts (9, 11) of the cooling shell (9, 11) are connected together to be pivotable about an axis (A) lying parallel to the axial direction of the roll (1).

14. A coolable rolling device (100), preferably for carrying out the method according to any one of claims 1 to 10, comprising:
a roll (1) adjustable for rolling a metal strip (15); and
a device (10) for cooling the roll (1) in accordance with any one of claims 11 to 13.

## Revendications

1. Procédé pour le refroidissement d'un cylindre (1), en particulier d'un cylindre de travail (1) d'une installation de laminage à chaud, qui comprend les étapes suivantes dans lesquelles :
on achemine un réfrigérant (3) au moyen d'au moins une buse (5) dans un écartement (7) ménagé entre au moins une partie de la surface du cylindre et une enveloppe de refroidissement (9, 11) qui peut venir s'appliquer contre une partie de la surface du cylindre ;
on règle la hauteur d'écartement (h) entre l'enveloppe de refroidissement (9, 11) et la surface du cylindre ;
**caractérisé en ce que**
on mesure la pression (pᵢₛₜ) du réfrigérant acheminé (3) et on règle la hauteur d'écartement (h) sur base de la pression mesurée (pᵢₛₜ) ; ou
on mesure le courant volumique (Vᵢₛₜ) du réfrigérant acheminé (3) et on règle la hauteur d'écartement (h) sur base du courant volumique mesuré (Vᵢₛₜ).

2. Procédé selon la revendication 1, dans lequel on augmente la hauteur d'écartement (h) entre le cylindre (1) et l'enveloppe de refroidissement (9, 11) lorsque la pression mesurée (pᵢₛₜ) du réfrigérant ou le courant volumique mesuré (Vᵢₛₜ) est supérieur à une valeur limite supérieure qui peut être prédéfinie ; et/ou on diminue la hauteur d'écartement (h) entre le cylindre (1) et l'enveloppe de refroidissement (9, 11) lorsque la pression mesurée (pᵢₛₜ) du réfrigérant ou le courant volumique mesuré (Vᵢₛₜ) est inférieur à une valeur limite inférieure qui peut être prédéfinie.

3. Procédé selon l'une quelconque des revendications précédentes, dans lequel, dans le cas de la mesure de la pression, on achemine le réfrigérant (3) à l'écartement (7) avec un courant volumique défini (Vₓ) et on procède au réglage de la hauteur d'écartement (h) entre le cylindre (1) et l'enveloppe de refroidissement (9, 11) après avoir mesuré la pression (pᵢₛₜ) du réfrigérant en se basant sur une courbe caractéristique de pression-écartement (Kₓ) déterminée au préalable par rapport au courant volumique défini (Vₓ) du réfrigérant (3) ; ou bien dans lequel
dans le cas de la mesure du courant volumique, on achemine le réfrigérant (3) à l'écartement (7) avec une pression définie (pₓ) et on procède au réglage de la hauteur d'écartement (h) entre le cylindre (1) et l'enveloppe de refroidissement (9, 11) après avoir mesuré le courant volumique (Vᵢₛₜ) en se basant sur une courbe caractéristique de courant volumique-écartement (Kₓ) déterminée au préalable par rapport à la pression définie (pₓ) du réfrigérant (3).

4. Procédé selon la revendication 3, dans lequel, dans le cas de la mesure de la pression, on compare la pression mesurée du réfrigérant (pᵢₛₜ), à l'aide de la courbe caractéristique de pression-écartement (Kₓ), à une hauteur de consigne (h_{Soll}) de l'écartement (7), qui peut être prédéfinie, et en fonction d'une différence que l'on obtient à partir de cette comparaison, on
définit une valeur de réglage (S_{Stell}) pour le réglage de la hauteur d'écartement (h) ; et
dans le cas de la mesure du courant volumique, on compare le courant volumique mesuré (Vᵢₛₜ), à l'aide de la courbe caractéristique de courant volumique-écartement (Kₓ), à une hauteur de consigne (h_{Soll}) de l'écartement (7), qui peut être prédéfinie, et en fonction d'une différence que l'on obtient à partir de cette comparaison, on définit une valeur de réglage (S_{Stell}) pour le réglage de la hauteur d'écartement (h).

5. Procédé selon la revendication 3 ou 4, dans lequel on détermine la courbe caractéristique (Kₓ) au moyen d'une simulation numérique ou par expérience.

6. Procédé selon la revendication 4 ou 5, dans lequel, dans le cas d'un courant volumique acheminé défini, on détermine la courbe caractéristique (Kₓ) pour un certain nombre de courants volumiques différents (V), en particulier pour au moins un courant volumique (Vₓ) du réfrigérant (3), utilisé pour le refroidissement du cylindre (1) ; ou dans lequel dans le cas d'un d'une pression acheminée définie, on détermine la courbe caractéristique (Kₓ) pour un certain nombre de pressions différentes (p), en particulier pour au moins une pression (pₓ) du réfrigérant (3), utilisée pour le refroidissement du cylindre (1).

7. Procédé selon l'une quelconque revendication 3 à 6, dans lequel on obtient la courbe caractéristique (Kₓ), dans le cas de la mesure de la pression, via une mise en correspondance de la pression du réfrigérant et de la hauteur d'écartement (h) entre la surface du cylindre et l'enveloppe de refroidissement (9, 11) ; ou bien
dans le cas de la mesure du courant volumique, via une mise en correspondance du courant volumique et de la hauteur d'écartement (h) entre la surface du cylindre et l'enveloppe de refroidissement (9, 11).

8. Procédé selon l'une quelconque des revendications précédentes, dans lequel la direction d'écoulement du liquide de refroidissement (3) dans l'écartement (7) est opposée à la direction de rotation (D) du cylindre (1).

9. Procédé selon la revendication 8, dans lequel, en ce qui concerne la direction d'écoulement du liquide de refroidissement (3) dans l'écartement (7), un racleur (17) pour le raclage du réfrigérant (3) à partir de la surface du cylindre, est disposé à l'extrémité en aval de l'enveloppe de refroidissement (9, 11), de manière telle qu'une quantité inférieure de réfrigérant (3) aboutit sur une bande métallique (15) qui doit être soumise à un laminage.

10. Procédé selon l'une quelconque des revendications précédentes, dans lequel l'enveloppe de refroidissement (9, 11) vient s'appliquer contre la surface du cylindre via un basculement de l'enveloppe de refroidissement (9, 11) et/ou via un mouvement de translation de l'enveloppe de refroidissement (9, 11).

11. Dispositif (10) pour le refroidissement d'un cylindre de travail (1), de préférence pour la mise en oeuvre du procédé selon l'une quelconque des revendications précédentes, dans lequel le dispositif (10) comprend ce qui suit :
une enveloppe de refroidissement (9, 11) qui peut venir s'appliquer contre le cylindre (1), qui présente une forme essentiellement complémentaire à celle d'une zone de la surface du cylindre et qui s'étend au moins sur une zone partielle de la largeur axiale du cylindre (1) et également au moins sur une partie de la périphérie (U) du cylindre (1) ;
une buse (5) pour acheminer un réfrigérant (3) dans un écartement (7) ménagé entre la l'enveloppe de refroidissement (9, 11) et le cylindre (1) ; et
un capteur de pression (13) pour la mesure de la pression du réfrigérant, de préférence dans la zone de la buse (5), de même qu'un mécanisme pour le réglage de la hauteur d'écartement (h) entre l'enveloppe de refroidissement (9, 11) et le cylindre (1) en fonction de la pression du réfrigérant (pᵢₛₜ) mesurée par le capteur de pression (13) ; ou
un dispositif de mesure du courant volumique (13) pour la mesure du courant volumique du réfrigérant, de préférence dans la zone de la buse (5), de même qu'un mécanisme pour le réglage de la hauteur d'écartement (h) entre l'enveloppe de refroidissement (9, 11) et le cylindre (1) en fonction du courant volumique (Vᵢₛₜ) mesuré par le dispositif de mesure du courant volumique (13).

12. Dispositif (10) pour le refroidissement d'un cylindre de travail (1) selon la revendication 11, dans lequel la buse (5) achemine le réfrigérant (3) essentiellement parallèlement à la direction périphérique (U), de manière tangentielle contre le cylindre (1).

13. Dispositif (10) pour le refroidissement d'un cylindre de travail (1) selon la revendication 11, dans lequel l'enveloppe de refroidissement (9, 11), lorsqu'on regarde dans la direction périphérique (U) du cylindre (1), est réalisée au moins en deux parties et les deux parties (9, 11) de l'enveloppe de refroidissement (9, 11) sont reliées en pivotement réciproque autour d'un axe (A) disposé parallèlement à la direction axiale du cylindre (1).

14. Laminoir (100) qui peut être refroidi, de préférence pour la mise en oeuvre du procédé selon l'une quelconque des revendications 1 à 10, comprenant :
un cylindre (1) qui peut être activé pour le laminage d'une bande métallique (15) ; et
un dispositif (10) pour le refroidissement du cylindre (1) selon l'une quelconque des revendications 11 à 13.
